# EUROPÄISCHE PATENTANMELDUNG

(11) **EP 0 730 856 A2**
(43) Veröffentlichungstag der Anmeldung: **11.09.1996**
(21) Anmeldenummer: 96102558.2
(22) Anmeldetag: 21.02.1996
(51) Int. Cl.: A61H 1/02

(54) **Heil - und Gymnastik-Mehrzweckgerät**

(30) Priorität: 07.03.1995 IT BZ950017; 06.07.1995 IT BZ950040
(71) Anmelder: Rier, Ferdinand, 39040 Castelrotto (BZ) (IT)
(72) Erfinder: Rier, Ferdinand, 39040 Castelrotto (BZ) (IT)
(74) Vertreter: Oberosler, Ludwig

(57) **Zusammenfassung**

Das erfindungsgemäße Heil- und Gymnastik-Mehrzweckgerät besteht aus einem Bock oder einem Grundgerüst (2, 2a, 2b) an welchem, mittels horizzontaler Schwenkachse (6), eine in drei Bereiche gegliederte Auflagefläche (7, 7a, 12, 8) für den Benützer schwenkbar (7c) gelagert ist. Diese Schwenkbewegung, bzw. das Arretieren in beliebiger Neigungslage kann vom Benützer selbst ausgeführt werden indem er seitliche Speichenräder (3, 18) betätigt. Die Drehbewegung der Welle (4) der Speichenräder (3) wird durch Reibung auf die, mit der Auflagefläche (7, 7a) verbundenen Sektoren (5) übertragen. Das Arretieren der gewünschten Neigungslage der Auflagefläche geschieht durch Andrücken der Innenflächen der Pfosten (2a) des Gerüstes an die Seitenflächen der Sektoren (5) mittels Gewinde-, Exzenter- oder Hebelmechanismus.

## Beschreibung

Es sind verschiedenartige Geräte bekannt welche zur Behandlung von Erkrankungen und/oder Verletzungen betreffend die Wirbelsäule, den Blutkreislauf oder die Verdauung eingesetzt werden und auf dem Prinzip basieren die Füße des ausgestreckt liegenden Benützers zu fesseln und ihn in verschiedene Positionen zu schwenken, wobei der Kopf tiefer als die Füße zu liegen kommt, eine auf den Kopf gestellte Position eingenommen wird oder eine fortlaufende Änderung der Positionen vorgenommen wird um die Durchblutung und/oder die Verdauung anzuregen, um die Wirbelsäule, bzw. die entsprechende Muskulatur, zu entlasten.

Diese bekannten, meist metallischen Geräte bestehen wesentlich aus einem Grundgestell oder Bock an welchem eine starre Auflagefläche, um eine horizontale Achse schwenkbar gelagert ist, auf welcher sich der Benützer legen kann. Diese Geräte weisen eine einfache Bauart auf, ermöglichen aber nicht eine körpergerechte Anpassung, weiters erfordern sie für die Ausführung der Schwenkbewegungen eine Bedienungsperson. Auch die Möglichkeit die Position eines Körperabschnittes des Benützers, in Bezug zum verbleibenden Teil des Körpers, so zu ändern, daß diese letzte Position nicht verändert wird, ist nicht vorgesehen. Die Vorrichtung zum Festhalten der Füße hat sich bei diesen Geräten als zu wenig an die Körpergröße und/oder an das Körpergewicht anpassungsfähig erwiesen.

Die Erfindung stellt sich die Aufgabe ein Heil- und Gymnastik-Mehrzweckgerät eingangs erwähnter Art zu schaffen welches eine bemerkenswerte Vielseitigkeit in den Anpassungsmöglichkeiten der schwenkbaren Auflagefläche für den Benützer aufweist, welches leicht vom Benützer selbst betätigt werden kann und welches so extrem an die Körperteile angepaßt werden kann, daß es für Benützer unterschiedlichster Körpergröße und mit verschiedenem Körpergewicht geeignet ist; weiters ist es Ziel der Erfindung eine konstruktive Lösung zu finden um das Gerät auch in Holzbauweise herstellen zu können

Zur Lösung dieser Aufgabe schlägt die Erfindung vor die Auflagefläche für den Benützer in drei Teile zu gliedern welche miteinander gelenkig verbunden sind um voneinander unabhängig beweglich zu sein und einstellbar zu sein, weiters ist erfindungsgemäß eine Vorrichtung zum Festhalten der Füße vorgesehen, welche sich selbsttätig den Fesseln anpaßt und die Füße, in Zusammenwirkung mit der durch das Schwenken des Körpers bedingten Belastung, blockiert.

Die Auflagefläche ist somit in einen Mittelabschnitt gegliedert welcher gemäß einer horizontalen Achse, vom Benützer selbst, mittels seitlicher Speichenräder in jegliche Position schwenkbar ist und mittels weiterer, kleinerer, seitlicher Speichenräder arretierbar ist. An diesen Mittelabschnitt der Auflage auf welchem der Beckenbereich des Benützers aufliegt ist mittels Scharnier ein oberer Bereich für die Auflage des Rückens angelenkt; dieser Teil begegnet, wenn gewünscht, während der Schwenkbewegung einer Auflagefläche, so daß der Rücken in einer Lage gestützt bleibt welche zum übrigen Körperabschnitt des Benützers weniger angewinkelt ist. Entsprechend dem Kniebereich des Benützers ist ein weiteres Gelenk vorgesehen welches eine Einstellung der Anwinkelung der Waden bezüglich der Oberschenkel ermöglicht. Als Auflage für die Füße ist erfindungsgemäß ein Trittbrett mit einstellbare Halterung vorgesehen, welche zudem eine verstellbare Auflage für die Fersen und eine Auflage im Bereich der Fußreichen aufweist, wobei letztere durch Federwirkung leicht an die Fußreichen gedrückt wird und selbsttätig fester angedrückt wird, sobald die Füße sich vom Trittbrett entfernen. Diese Festhaltebewegung wird durch die Ausformung der Führung bestimmt in welcher sich die Halterung dieser beweglichen, federbelasteten Auflage verschieben kann; der Verlauf dieser Führung kann bogenförmig sein und in einer tangenten Position bezüglich einer Parallelen zur Verschieberichtung der Füße, enden. Die Auflageflächen des erfindungsgemäßen Gerätes können beheizt sein und oder mit, gegebenenfalls vibrierenden, Kugeln oder Rollen zwecks Massage, bestückt sein.

Erfindungsgemäß soll die Übertragung der Bewegung von der, über seitliche Speichenrädern angetriebenen, Welle auf die Auflagefläche über, mit diesen verbundenen, Kreissektoren oder dergleichen erfolgen welche mit der entsprechenden Schwenkachse in Langlöchern an den vertikalen Pfosten des Bockes so gelagert sind, daß der Auflagedruck auf die Drehachse jeglichen Schlupf zwischen den rotierenden Teilen ausschließt. Dabei wird gegebenenfalls die Möglichkeit genutzt diese Sektoren so zu formen, daß die Bogenlinie in ihrem Abstand zur Drehachse variiert um auf diese Weise, während der Schwenkbewegung ein leichtes Anheben, bzw. Absenken der Sektoren samt den Auflageflächen für den Benützer zu erreichen und dadurch die Bewegung in extreme Schwenkpositionen mit höherem Kraftaufwand seitens des Benützers zu verbinden, bzw. zu verhindern daß, auch bei abnormer Gewichtsverlagerung nicht extreme Schwenkpositionen selbsttätig erreicht werden können.

Es bietet sich an, die Radsektoren selbst als Reibflächen für einen Arretiermechanismus zu nutzen indem über weitere seitliche Speichenräder oder Hebel die vertikalen Pfosten des Bockes an die Kreissektoren seitlich angedrückt werden.

Die Erfindung wird anhand eines in der beigelegten Zeichnung schematisch dargestellten, vorzuziehenden Ausführungsbeispieles eines erfindungsgemäßen Heil- und Gymnastik-Mehrzweckgerätes näher erklärt, dabei erfüllen die Darstellungen rein erklärenden, nicht begrenzenden Zweck.

Die Fig.1 ist die Vorderansicht eines erfindungsgemäßen Heil- und Gymnastik-Mehrzweckgerätes mit der Auflagefläche für den Benützer in leicht angewinkelter Position bezüglich einer Senkrechten.

Die Fig.2 zeigt die Seitenansicht des erfindungsgemäßen Heil- und Gymnastik-Mehrzweckgerätes in Schnittdarstellung gemäß der in Fig.1 gezeigten Schnittebene II-II.

Der Bock an welchem die Auflageflächen 7,7a samt allen Betätigungs-, Einstellungs- und Arretiermechanismen gelagert und angebracht sind, ist wesentlich aus zwei Auflagen 2 mit zwei vertikalen, parallelen Pfosten 2a und einer Verbindungsstruktur 2b gebildet. Im oberen Bereich der Pfosten 2a ist die Welle 6 mit zwei Radsektoren 5 drehbar gelagert, an welchen der mittlere Abschnitt der Auflagefläche 7 für den Benützer befestigt ist. Der Abschnitt 7 für die Auflagefläche des Becken- und Oberschenkelbereiches ist um die Achse der Welle 6 schwenkbar 7d gelagert und über die beiden Radsektoren 5 angetrieben welche auf der darunter angeordneten Welle 4 aufliegen, die Welle ist an den Enden mit Speichenrädern 3 versehen welche vom Benützer selbst in jeglicher Schwenkposition leicht betätigt werden können. Die Welle 6 ist dabei in vertikalen, schrägen oder bogenförmig nach oben verlaufenden Langlöchern an den Pfosten 2a so gelagert, daß die Bogenflächen der Kreissektoren 5, unter Belastung durch den Benützer, an die Welle 4 angepreßt werden. Die Kreissektoren können durch Sektoren ersetzt werden deren Bogenlinienverlauf den Abstand zur Welle, zumindest in bestimmten Bereichen, variiert um dadurch, während der Schwenkbewegung 7d ein leichtes Anheben, bzw. Absenken der Auflageflächen 7, 7a zu erreichen was sich als günstig erweisen kann um zu verhindern, daß bei abnormer Gewichtsverlagerung, selbsttätig extreme Schwenkpositionen erreicht werden können, bzw. daß derartige Positionen nur bewußt und mit erhöhtem Kraftaufwand (Anheben) erreichbar sind während die Rückführung in weniger extreme Positionen mit weniger Kraftaufwand (Absenken) geschieht.

Als Arretiermechanismus kann eine horizontal verdrehfest angeordnete, beide Pfosten 2a durchdringende, Spindel vorgesehen sein an deren Gewindeenden durch Speichenräder 18 die Pfosteninnenflächen gegen die Sektorenflächen gedrückt werden. Es ist auch denkbar das Andrücken der Pfosten 2a an die Sektoren 5 über einen Hebel- oder Exzentermechanismus zu erreichen.

An besagtem Mittelbereich 7 der Auflagefläche ist an einem der Stirnbereiche mittels Scharnier 7b die Auflage 7a für den Rückenbereich des Benützers angelenkt. Die Anwinkelungsbewegung dieser Auflage 7a, bezüglich der mittleren Auflage 7, ist in eine Richtung (rückwärts) durch den Anschlag an einem Teilbereich der Radsektoren verhindert, während diese Bewegung (vorwärts) über einen, an der Halterung 15 an der Rückseite der Auflage 7a verstellbaren, Stößel 14 gesteuert werden kann. Der Stößel 14 begegnet, während der Zurückschwenkung 7d der Auflagefläche 7, mit seinem freien gegabelten Ende, dem Mittelbereich der Welle 4 und bei der folgenden Schwenkbewegung der mittigen Auflagefläche 7 in die selbe Richtung wird eine Anwinkelungsbewegung der Auflagefläche 7a zur mittigen Auflagefläche 7 erreicht. Es wird also, falls erwünscht, erreicht, daß der Oberkörper des Benützers in einer weniger schrägen Lage, in Bezug zu den Beinen, gestützt wird. Die unterschiedlichen Anwinkelungspositionen können durch Betätigung der seitlichen, kleineren Speichenräder 18, welche auf die Radsektoren 5 eine Bremswirkung ausüben, arretiert werden. Im unteren Bereich der Radsektoren 5 ist, mittels durchgehendem Bolzen 10, der Arm 12 für die Lagerung des, in Richtung 8a verstellbaren, Trittbrettes 8 für die Auflage der Füße des Benützers gelagert. Am selben Bolzen 10, welcher in seiner Anordnung dem Kniebereich des Benützers entspricht, sind, an beiden vorstehenden Endbereichen, Rollen aus weichelastischem Material angebracht. Der gesamte Arm 12 ist in unterschiedlichen Positionen durch die Strebe 16 einstellbar. Diese Strebe 16 ist an einem Ende an einem, die Radsektoren 5 verbindenden, Bolzen 17 gelagert während das andere Ende in unterschiedlichen Positionen am Arm 12 festgelegt werden kann. Am unteren Ende dieses Armes 12 der aus zwei parallelen Teilen gebildet ist, ist in Richtung 8a verstellbar, das Trittbrett 8 für den Benützer angebracht. Dieses Trittbrett 8 weist eine Halteplatte 8c mit verstellbarer Fersenauflage 11 und mit selbsttätig verstell- und arretierbarer Auflage 9 für die Fußreichen des Benützers auf. Diese Auflage 9 ist an einem Betätigungshebel 13 befestigt und wird durch ein Federelement leicht an die Fußreichen des Benützers gedrückt, weiters ist diese Auflage in einer Führungsrille 8b verschiebbar geführt welche in ihrem Endbereich tangent zu einer, zur Beinerstreckung des Benützers, parallel verlaufenden Gerade ist. Auf diese Weise kann der Benützer durch Wegdrücken des Hebels 13, indem die leichte Federkraft überwunden wird, bequem die Füße auf das Trittbrett 8, zwischen der elastischen Fersenauflage 11 und der elastischen Reichenauflagen 9 positionieren. Durch Loslassen des Hebels 13 werden die Reichenauflagen 9 leicht an die Fußreichen gedrückt und, sobald die Tendenz einer Abhebbewegung der Füße vom Trittbrett 8 besteht, werden die Reichenauflagen 9 ihre Anpreßwirkung erhöhen weil sie sich mit ihrer Halterung innerhalb der Führungsrille 8a verschieben und so eine weitere Annäherung der Reichenauflagen 9 gegen die Fußreichen bewirken und die Füße blockieren.

Die Knieauflage 10a kann verstellbar am Bolzen 10 oder an einer Verlängerung des Hebels 12 so gelagert sein, daß sie, im Falle einer Kippstellung des Benutzers mit angezogenen Beinen, als Beckenauflage wirkt. Diese Anordnung der Auflage 10a ermöglicht auch die Ausführung einer Reihe von Übungen zur Stärkung der Beinmuskulatur.

Das Gerät kann erfindungsgemäß auch als Sprossenwand dienen indem die Auflagefläche gekippt 7d wird und der Arm 12, anstatt mit Trittbrett 8, 8c, mit mehreren Sprossen bestückt wird.

Im Falle eines Benützers mit Leiden oder Schwächen in den Beinen oder in den Füßen ist es möglich ihn mittels Gurte an der schwenkbaren Auflage 7 zu sichern.

Wegen der Gelenke 7b und 10 und wegen der Verstellbarkeit der Teile 7, 7a, 12 der Auflagefläche ist es für den Benutzer möglich eine Entspannungsposition mit, zum Oberkörper leicht angewinkelten Oberschenkeln, mit leicht gebogenen Knien einzunehmen und in dieser Position sich in unterschiedliche Stellungen zu schwenken 7d, eventuell ohne die Position der Körperteile zueinander zu verstellen.

Das erfindungsgemäße Heil- und Gymnastik-Mehrzweckgerät ermöglicht die Schwenkung des gesamten Körpers des Benützers in verschiedenen Winkellagen sowie die vollständige Kippstellung, es ermöglicht unterschiedliche Anwinkelungen der Beine zum Oberkörper während sämtlicher Schwenkpositionen und es ermöglicht die Stützung des Oberkörpers des Benützers in verschiedenen Neigungen während der Schwenkung des restlichen Körpers; dabei sind die Beibehaltung der Stellungen und die Verstellungen vom Benützer selbst in absoluter Sicherheit durchführbar.

## Patentansprüche

1. Heil- und Gymnastik-Mehrzweckgerät welches aus einer um eine horizontale Achse, an einem Grundgerüst oder Bock gelagerten, schwenkbaren und in verschiedenen Positionen arretierbaren Auflagefläche für den Benützer besteht, dadurch gekennzeichnet, daß die Auflagefläche für den Benützer in drei Abschnitte gegliedert ist, ein Mittelabschnitt (7) für den Becken- und Oberschenkelbereich, ein Oberabschnitt (7a) für den Brustbereich und den Kopf und ein Unterabschnitt (8, 12) für die Beine und Füße und daß der Mittelbereich (7) schwenkbar (7d) ist indem seitliche Speichenräder (3) betätigt 3a werden, welche mechanisch mit der Schwenkwelle (6) der Auflagefläche (7) in Verbindung stehen, während der Oberabschnitt (7a) der Auflagefläche durch ein Scharnier am oberen Querrand der mittigen Auflagefläche (7) angelenkt (7b) ist und während der Schwenkbewegung (7d) mit einem Stößel 14, welcher an der Rückseite verstellbar gelagert ist, auf ein feststehendes Auflager (6) trifft wodurch, bei einer Fortsetzung der Schwenkbewegung, die Beibehaltung der vorgegebenen Neigung des Oberabschnittes (7a) der Auflagefläche, auch bei Veränderung der Neigung des Mittelabschnittes (7) der Auflagefläche erreicht wird.

2. Heil- und Gymnastik-Mehrzweckgerät gemäß Schutzanspruch 1, dadurch gekennzeichnet, daß die Übertragung der Drehbewegung von der Welle (4) der Speichenräder (3) durch Reibung an mindestens einem, mit den Auflageflächen (7, 7a) verbundenen, Kreissektor (5) erfolgt wobei die Drehachse (6) dieses Kreissektors ungefähr vertikal über der Welle (4) angeordnet ist und an den Pfosten (2a) in einem vertikal verlaufenden Langloch, in einem schräg verlaufendem Langloch oder in einem bogenförmig nach oben verlaufenden Langloch, gelagert ist.

3. Heil- und Gymnastik-Mehrzweckgerät gemäß Anspruch 1, dadurch gekennzeichnet, daß der oder die Kreissektoren (5) durch symmetrisch oder asymmetrisch angeordnete Sektoren einer Fläche mit einem Bogenverlauf bei welchen zumindest teilweise der Abstand zur Welle (6) variiert ersetzt sind um während der Drehbewegung ein leichtes Anheben, bzw. ein leichtes Absenken der, in einem vertikalen, schrägen oder bogenförmigen Langloch, gelagerten Welle (6) zu erreichen und so den Kraftaufwand an den Speichenrädern (3) für bestimmte extreme Schwenkpositionen der Auflageflächen (7, 7a) zu erhöhen, bzw. für die Rückführung in weniger extreme Schwenkpositionen zu vermindern.

4. Heil- und Gymnastik-Mehrzweckgerät gemäß Schutzanspruch 1, dadurch gekennzeichnet, daß der Haltearm (12) für die Aufnahme des Trittbrettes (8) für die Füße des Benützers, gelenkig am unteren Bereich des Mittelabschnittes (7) der Auflagefläche und zwar im Kniebereich angebracht ist und daß die Neigung dieses Arms (12) bezüglich dem Mittelabschnitt (7) der Auflagefläche mittels Strebe (16) einstellbar ist, welche mit einem Ende am Mittelabschnitt (7) der Auflagefläche angelenkt ist während das andere Ende verstellbar (18) am Arm (12) befestigt ist.

5. Heil- und Gymnastik-Mehrzweckgerät gemäß Schutzanspruch 1, dadurch gekennzeichnet, daß das Festhalten der Füße des Benützers im Bereich des Trittbrettes (8) für die Füße mittels einstellbarer Fersenauflage (11) und mittels einer Fußreichenauflage (9) erreicht wird, welche in einer Führungsrille (8b) verschiebbar gelagert ist, derart federbelastet ist daß ein leichter Druck auf die Fußreichen des Benützers ausgeübt wird und mit einem Hebel (13) versehen ist um das Einführenen der Füße zu erleichtern.

6. Heil- und Gymnastik-Mehrzweckgerät gemäß Schutzanspruch 1, dadurch gekennzeichnet, daß die Führungsrille (8b) für die Fußreichenauflage (9) spitzwinklig geradlinig oder bogenförmig und tangent zur Linie der Längserstreckung der Beine verläuft.

7. Heil- und Gymnastik-Mehrzweckgerät gemäß Schutzanspruch 1, dadurch gekennzeichnet, daß der Haltearm (12) für die Aufnahme des Trittbrettes (8) für die Füße mit einer oder mit mehreren Sprossen bestückt werden kann um so in Kippstellung der Auflagefläche (7) als Sprossenwand zu dienen.

8. Heil- und Gymnastik-Mehrzweckgerät gemäß Schutzanspruch 1, dadurch gekennzeichnet, daß zwecks Arretierung der Schwenkpositionen der Auflageflächen (7, 7a) die Innenflächen der Pfosten (2a) an die Flächen der Sektoren (5) durch einen Gewinde-, Exzenter oder Hebelmechanismus angedrückt werden.
